# FASCICULE DE BREVET EUROPEEN

(11) **EP 0 556 109 B1**
(45) Date de publication et mention de la délivrance du brevet: **15.05.1996**
(21) Numéro de dépôt: 93400314.6
(22) Date de dépôt: 08.02.1993
(51) Int. Cl.: H01H 1/20

(54) **Structure de coupure pour disjoncteur**
Schaltstruktur für Lastschalter
Switch structure for circuit breaker

(30) Priorité: 11.02.1992 FR 9201496
(43) Date de publication de la demande: 18.08.1993
(73) Titulaire: SCHNEIDER ELECTRIC SA, F-92100 Boulogne-Billancourt (FR)
(72) Inventeur: Pichard, Christian, F-21380 Asnieres Les Dijon (FR)
(74) Mandataire: Carias, Alain

(56) Documents cités:
- BE-A- 676 976
- FR-A- 1 443 954
- FR-A- 2 446 538
- FR-A- 2 530 863
- US-A- 3 436 497

## Description

La présente invention concerne un disjoncteur comprenant, dans un boîtier et pour chaque pôle, une structure de coupure comportant une cage présentant des fenêtres pour le passage d'un pont de contact mobile associé à des contacts fixes, lesdites fenêtres autorisant le déplacement du pont de contact sous l'effet d'un mécanisme d'ouverture et de fermeture des contacts, et en cas de répulsion électrodynamique, et un poussoir assujetti audit mécanisme et guidé par ladite cage, ce poussoir sollicitant le pont de contact à l'encontre d'un ressort de pression de contact.

Un tel disjoncteur est décrit par exemple dans la demande de brevet européen 0 501 885 A1 déposée au nom de TELEMECANIQUE, qui représente un état de la tecnique selon l'Art. 54(3) CBE. En combinaison avec des ensembles d'extinction d'arc, elles ont pour fonction d'ouvrir les contacts des pôles respectifs en réponse à une commande volontaire ou conséctive à un défaut électrique communiqué au mécanisme d'ouverture-fermeture. Il s'avère souhaitable de conférer à une telle structure porte-contact des fonctions supplémentaires facilitant le montage et/ou le fonctionnement du disjoncteur.

L'invention a en particulier pour objectif de transférer à la structure à pont de contact des fonctions, telles que des fonctions de guidage du poussoir et/ou de confinement d'arc, habituellement dévolues au boîtier du disjoncteur.

Elle propose un disjoncteur comprenant, dans un boîtier et pour chaque pôle, une structure de coupure comportant une cage présentant des fenêtres pour le passage d'un pont de contact mobile associé à des contacts fixes, lesdites fenêtres autorisant le déplacement du pont de contact sous l'effet d'un mécanisme d'ouverture et de fermeture des contacts, et en cas de répulsion électrodynamique, et un poussoir assujetti audit mécanisme et guidé par ladite cage, ce poussoir sollicitant le pont de contact à l'encontre d'un ressort de pression de contact, dans lequel, selon l'invention, ladite cage est fixe relativement au boîtier et comporte des ailes latérales isolantes disposées de manière à délimiter un volume contenant les arcs de coupure.

La fonction de guidage du poussoir est donc transférée à la structure de coupure. Lorsque la cage fixe présente une butée pour le pont de contact dans le sens correspondant à la détente du ressort, on peut réaliser la structure de coupure en tant que sous-ensemble télescopique facile à poser dans le boîtier du disjoncteur.

Le poussoir comprend, de préférence, au moins une lumière dimensionnée pour permettre l'introduction du pont de contact et un débattement angulaire du pont par rapport au poussoir, le débattement étant donc rendu possible bien que le poussoir soit guidé en translation dans la cage fixe.

Dans un mode de réalisation préféré, les préchambres de coupure constituées par les ailes latérales isolantes sont embrassées par les extrémités d'ailettes de structure d'extinction d'arc.

L'invention va à présent être explicitée par une description d'un exemple de réalisation, en regard des figures suivantes.
La figure 1 représente en perspective éclatée un socle de disjoncteur équipé de structures de coupure selon l'invention ;
La figure 2 est une élévation d'un premier mode de réalisation de la structure de coupure ;
La figure 3 est une élévation d'un deuxième mode de réalisation de la structure de coupure, avec représentation partielle d'éléments voisins du boîtier du disjoncteur ;
La figure 4 en est une vue latérale selon la flèche F de la figure 3 ;
La figure 5 en est une vue de dessus, avec illustration partielle d'éléments voisins.

Le disjoncteur illustré sur la figure 1 comprend un boîtier en matériau isolant 10 dont seule est représentée la pièce de socle et, dans ce boîtier, plusieurs chemins de courant polaires munis chacun d'une structure de coupure S à contacts séparables. Ainsi, chaque chemin polaire comprend deux contacts fixes 11, 12 disposés sur des pièces de contact fixes 13, 14 reliées à des bornes non indiquées. Il comprend, d'autre part, deux contacts mobiles 15, 16 associés respectivement aux contacts fixes 11, 12 et disposés sur un pont électriquement conducteur et mobile 17 pour constituer un interrupteur polaire à double coupure. Parmi les éléments du boîtier coopérant avec la structure de coupure, on peut noter une paroi de fond 18 et des cloisons interpolaires 19.

Le pont de contact mobile 17 est sollicité par un mécanisme non représenté d'ouverture et de fermeture des contacts, cela par l'intermédiaire d'un poussoir 20 guidé selon l'invention dans une cage fixe 21. La cage 21 est en matériau isolant et comprend une paroi de fond 22, des parois latérales 23 perpendiculaires aux cloisons interpolaires 19 et munies de fenêtres 24 et des parois latérales pleines 25 parallèles aux cloisons 19. La paroi de fond 22 de la cage est posée sur le fond 18 du boîtier 10.

Sur la figure 2 est illustré plus en détail un premier mode de réalisation de la structure de coupure S. Il convient de remarquer que les fenêtres 24 des parois latérales 23 de la cage fixe sont dimensionnées pour permettre le déplacement du pont de contact, notamment sous l'effet du mécanisme d'ouverture-fermeture en cas de répulsion électrodynamique. En outre, les fenêtres 24 déterminent une butée haute 26 pour le pont de contact 17. Un ressort hélicoïdal 28 de pression de contact est logé entre la paroi de fond 22 de la cage et le pont de contact 17 dans un évidement central 29 de la cage 21 qui sert aussi de logement et de guide en translation pour le poussoir 20. Ce dernier est ainsi guidé contre les faces internes des parois latérales 23, 25 de la cage par des parois respectives 30, 31. Les parois 30 du poussoir sont échancrées par des lumières 32 dimensionnées pour permettre, d'une part, l'introduction du pont dans le poussoir, d'autre part, un débattement angulaire du pont par rapport au poussoir. Dans le poussoir, est prévu un orifice central 33 permettant le passage du ressort 28. La paroi de fond 22 de la cage fixe possède une partie rentrante 34 servant au passage d'une pièce plate pliée 35 de déflexion d'arc qui relie entre elles les chambres respectives de coupure 36, 37.

Dans le mode de réalisation des figures 3 à 5, la cage fixe 21 de la structure de coupure S comprend des ailes isolantes 38 parallèles aux cloisons interpolaires 19 et s'étendant longitudinalement sur une distance un peu supérieure à la longueur du pont 17 et de hauteur suffisante pour créer un volume contenant les arcs de coupure. Des ensembles ailetés 39, qui ont pour fonction de fractionner et chasser les arcs, comprennent un certain nombre d'ailettes 40 en forme générale de U ouvert du côté des contacts. La zone ouverte du U embrasse, par ses ailes 41, les ailes isolantes 38 de la cage fixe.

La paroi de fond 22 de la cage fixe est avantageusement en saillie pour se loger dans une cavité centrale 42 correspondant à une saillie extérieure du fond 18 du boîtier 10, afin de diminuer l'encombrement en hauteur du disjoncteur. Des picots 43 sont prévus sur le pont 17 pour coopérer avec des formes correspondantes des parois 30 du poussoir 20, afin de maintenir centré le pont par rapport au poussoir.

On constate que les ailes 38 de la structure de coupure définissent, avec un voile correspondant 44 qui étend la paroi de fond 22 de la cage, des préchambres de coupure 45, 46 logées dans les chambres 36, 37. La cage fixe 21 est avantageusement en un matériau distinct de celui du socle du boîtier puisque la cage supporte l'essentiel des contraintes de coupure. La structure décrite à propos d'un disjoncteur s'applique bien entendu à des appareils interrupteurs de protection différents, notamment à des contacteurs-disjoncteurs.

## Revendications

1. Disjoncteur comprenant, dans un boîtier (10) et pour chaque pôle, une structure de coupure (5) comportant une cage (21) présentant des fenêtres (24) pour le passage d'un pont de contact mobile (17) associé à des contacts fixes (11,12), lesdites fenêtres (24) autorisant le déplacement du pont de contact (17) sous l'effet d'un mécanisme d'ouverture et de fermeture des contacts, et en cas de répulsion électrodynamique, et un poussoir (20) assujetti audit mécanisme et guidé par ladite cage (21), ce poussoir (20) sollicitant le pont de contact (17) à l'encontre d'un ressort de pression de contact (28), dans lequel ladite cage (21) est fixe relativement au boîtier (10) et comporte des ailes latérales isolantes (38) disposées de manière à délimiter un volume contenant les arcs de coupure.

2. Disjoncteur selon la revendication 1,
caractérisée par le fait que la cage fixe (21) présente une butée (26) pour le pont de contact (17) dans le sens correspondant à la détente du ressort (28).

3. Disjoncteur selon la revendication 1 ou 2,
caractérisée par le fait que le poussoir (20) porte le pont de contact (17) et comprend au moins une lumière (32) dimensionnée pour permettre l'introduction du pont de contact (17) dans le poussoir (20) et un débattement du pont (17) par rapport au poussoir (20).

4. Disjoncteur selon la revendication 1,
caractérisée par le fait que les ailes isolantes (38) sont embrassées par des zones ouvertes d'ensembles ailetés (39) d extinction d'arc.

5. Disjoncteur selon l'une des revendications 1 à 4,
caractérisée par le fait que la cage fixe (21) comprend une paroi de fond (22) posée sur le fond (18) du boîtier (10).

6. Disjoncteur selon la revendication 5,
caractérisée par le fait qu'il est prévu, entre la paroi de fond (22) de la cage (21) et le fond (18) du boîtier (10) un déflecteur plat (25) reliant les chambres de coupure (36, 37).

7. Disjoncteur selon l'une des revendications 1 à 6,
caractérisée par le fait que le matériau de la cage fixe (21) diffère de celui des zones voisines du boîtier (10) du disjoncteur.

## Patentansprüche

1. Trennschalter, der in einem Gehäuse (10) und für jeden Pol eine Trennstruktur (S) besitzt, die einen Käfig (21), der Fenster (24) für den Durchlaß einer festen Kontakten (11, 12) zugeordneten beweglichen Kontaktträgerbrücke (17) besitzt, wobei die Fenster (24) die Verschiebung der Kontaktträgerbrücke (17) unter der Wirkung eines Öffnungs- und Schließmechanismus für die Kontakte und im Fall eines elektrodynamischen Rückstoßes ermöglichen, und einen dem Mechanismus zugeordneten und vom Käfig (21) geführten Drücker (20) aufweist, wobei dieser Drücker (20) die Kontaktträgerbrücke (17) gegen eine Kontaktdruckfeder (28) beaufschlagt, wobei bei diesem Trennschalter der Käfig (21) in Bezug auf das Gehäuse (10) ortsfest ist und seitliche isolierende Flügel (38) aufweist, die so angeordnet sind, daß sie ein Volumen begrenzen, das die Lichtbögen enthält.

2. Trennschalter nach Anspruch 1, dadurch gekennzeichnet, daß der ortsfeste Käfig (21) einen Anschlag (26) für die Kontaktträgerbrücke (17) in der der Entspannung der Feder (28) entsprechenden Richtung aufweist.

3. Trennschalter nach Anspruch 1 oder 2, dadurch gekennzeichnet, daß der Drücker (20) die Kontaktträgerbrücke (17) trägt und mindestens eine Öffnung (32) aufweist, die so bemessen ist, daß sie die Einführung der Kontaktträgerbrücke (17) in den Drücker (20) und eine Verschiebung der Brücke (17) in Bezug auf den Drücker (20) ermöglicht.

4. Trennschalter nach Anspruch 1, dadurch gekennzeichnet, daß die isolierenden Flügel (38) von offenen Zonen geflügelter Elemente (39) zur Lichtbogenlöschung umgeben sind.

5. Trennschalter nach einem der Ansprüche 1 bis 4, dadurch gekennzeichnet, daß der ortsfeste Käfig (21) eine Bodenwand (22) aufweist, die auf den Boden (18) des Gehäuses (10) aufgesetzt ist.

6. Trennschalter nach Anspruch 5, dadurch gekennzeichnet, daß zwischen der Bodenwand (22) des Käfigs (21) und dem Boden (18) des Gehäuses (10) eine flache Ablenkplatte (25) vorgesehen ist, die die Trennkammern (36, 37) verbindet.

7. Trennschalter nach einem der Ansprüche 1 bis 6, dadurch gekennzeichnet, daß das Material des festen Käfigs (21) sich von dem der benachbarten Zonen des Gehäuses (10) des Trennschalters unterscheidet.

## Claims

1. A circuit breaker comprising in a box (10) and for each pole, a cutoff structure (S) comprising a cage (21) having windows (24) for the passage of a mobile contact bridge (17) associated with fixed contacts (11, 12), said windows enabling displacement of the contact bridge (17) under the effect of a mechanism for opening and closing the contacts and in the case of electrodynamic repulsion, and a push button (20) subjected to said mechanism and guided by said cage (21), said push button (20) acting upon the contact bridge (17) against a contact pressure spring (28), in which said cage (21) is fixed with respect to the case (10) and comprises lateral isolating wings (38) disposed so as to delimit a volume containing the interruption arcs.

2. The circuit breaker as claimed in claim 1,
characterized by the fact that said fixed cage (21) has a stop (26) for said contact bridge (17) in the direction corresponding to the springing back of said spring (28).

3. The circuit breaker as claimed in claim 1 or 2,
characterized by the fact that said push button (20) bears said contact bridge (17) and comprises at least one port (32) dimensioned to allow introduction of said contact bridge (17) into said push button (20) and an angular clearance of said bridge (17) in relation to said push button (20).

4. The circuit breaker as claimed in claim 1,
characterized by the fact that said insulating wings (38) are embraced by open areas of finned arc extinguishing assemblies (39).

5. The circuit breaker as claimed in claims 1 to 4,
characterized by the fact that said fixed cage (21) comprises a base wall (22) positioned on the mounting base (18) of said box (10).

6. The circuit breaker as claimed in claim 5,
characterized by the fact that there is provided, between said base wall (22) of said cage (21) and said mounting base (18) of the box (10), a flat deflector (25) connecting the cutoff chambers (36, 37) to one another.

7. The circuit breaker as claimed in one of claims 1 to 6,
characterized by the fact that the material of said fixed cage (21) differs from that of the neighbouring areas of said box (10) of said circuit breaker.
